# EUROPÄISCHE PATENTSCHRIFT

(11) **EP 0 853 655 B1**
(45) Veröffentlichungstag und Bekanntmachung des Hinweises auf die Patenterteilung: **24.05.2000**
(21) Anmeldenummer: 96931030.9
(22) Anmeldetag: 05.09.1996
(51) Int. Cl.: C11D 3/37

(54) **ACROLEIN-VINYLACETAT-COPOLYMERISATHALTIGE GERÜSTSTOFFKOMBINATIONEN, WASCH- UND REINIGUNGSMITTEL, DIE DIESE ENTHALTEN, SOWIE DEREN HERSTELLUNG**
BUILDER COMBINATIONS CONTAINING ACROLEIN-VINYL ACETATE COPOLYMERS, DETERGENTS AND CLEANERS CONTAINING THESE AND THEIR PREPARATION
COMBINAISONS D'ADJUVANTS DE LAVAGE RENFERMANT DES COPOLYMERES D'ACROLEINE ET D'ACETATE DE VINYLE, PRODUITS DE LAVAGE ET DE NETTOYAGE CONTENANT LESDITES COMBINAISONS ET LEUR PRODUCTION

(30) Priorität: 14.09.1995 DE 19534022
(43) Veröffentlichungstag der Anmeldung: 22.07.1998
(73) Patentinhaber: Henkel Kommanditgesellschaft auf Aktien, 40191 Düsseldorf (DE)
(72) Erfinder: KOTTWITZ, Beatrix, D-40593 Düsseldorf (DE); POETHKOW, Jörg, D-40229 Düsseldorf (DE); KRINGS, Peter, D-47807 Krefeld (DE)
(86) Internationale Anmeldenummer: EP9603904
(87) Internationale Veröffentlichungsnummer: WO9710322

(56) Entgegenhaltungen:
- EP-A- 0 609 777
- WO-A-92/07928
- DE-A- 4 417 734

## Beschreibung

Die vorliegende Erfindung betrifft Acrolein-Vinylacetat-copolymerisathaltige Gerüststoffkombinationen, Wasch- und Reinigungsmittel, die diese enthalten sowie deren Herstellung.

Die voreingereichte Patentanmeldung DE 44 17 734 (EP-A-0684 265) beschreibt Polycarboxylate der allgemeinen Struktur (X, Y, Z), worin
X für Y für und Z für

-(F)q⁻.

steht, worin
A = H, OH, C₁₋₆ Alkyl, CH₂CO (DECO)ᵣ₋₁OM;
B = H, OH, C₁₋₆ Alkyl, COOM;
D = O, NH;
E = C₁₋₆ Alkyl, linear bzw. verzweigt;
F = ein copolymerisiertes Monomer;
M = H, Alkali- bzw. Erdalkalimetall, Ammonium, substituiertes Ammonium; bei X auch

   - (CH₂-CH₂-O)₂₋₄ M;
r = 1 - 5;
ist und
m = 0 - 99,5 mol %
n = 0,5 - 100 mol %
q = 0 - 99,5 mol %
wobei m + n + q = 100 mol %
bedeutet.

Diese bevorzugten Polycarboxylate aus den Monomeren Acrolein und Vinylacetat werden in der Weise hergestellt, daß die beiden Monomere in Mengenverhältnissen von 4:1 bis 20:1 eingesetzt werden. In den Ausführungsbeispielen dieser Druckschrift sind die Kenndaten für Acrolein-Vinylacetat-Copolymerisate mit einem Mengenverhältnis Acrolein zu Vinylacetat von 95:5, 87:15 sowie 50:50 angegeben.

Diese Substrate sind durch ihr Kalkbindevermögen bei Raumtemperatur und erhöhten Temperaturen sowie über ihre biologische Abbaubarkeit nach Zahn-Wellens charakterisiert. Darüber hinaus findet man in den Ansprüchen dieser Anmeldung noch den Hinweis auf eine Verwendung dieser Substrate als Cobuilder oder Builder in Waschmitteln bzw. auf den Einsatz dieser Substrate in Wasch- und Reinigungsmitteln.

Die vorliegende Erfindung ist eine Auswahlerfindung aus dieser voreingereichten Patentanmeldung, bei der teilneutralisierte Acrolein-Vinylacetat-Copolymerisate als wirksame Bestandteile von Gerüststoffkombinationen sowie von Wasch- und Reinigungsmitteln bereitgestellt werden.

Die vorliegende Erfindung betrifft daher eine Gerüststoffkombination aus wenigstens einem Gerüststoff und/oder Komplexbildner, enthaltend wenigstens ein Copolymeres auf der Basis Acrolein und Vinylacetat und/oder dessen Salz, gekennzeichnet durch ein Mengenverhältnis dieser beiden Stoffe von 1:1 bis kleiner 5,7 : 1 sowie eine mittlere Molekularmasse im Bereich von 3.000 bis 5.000. Vorzugsweise liegt das Verhältnis von Acrolein zu Vinylacetat bei 1 : 1 bis 5,5 : 1.

Diese Copolymere auf Basis von Acrolein und Vinylacetat weisen Eignungskriterien auf, wie sie für moderne Waschmittelbuilder zwingend erforderlich sind, also eine Eliminierung von Erdalkaliionen, gute Primärwascheigenschaften, gute Sekundäreigenschaften, die mit den Eigenschaften kommerzieller Acrylsäure-Maleinsäure-Copolymerisate vergleichbar sind sowie gute technische Eigenschaften. Speziell wurde gefunden, daß die erfindungsgemäßen Copolymere auf Basis von Acrolein und Vinylacetat eine exzellente Vergrauungsinhibierung als Bestandteil der Sekundärwaschleistung aufweisen. Insbesondere wurde aber gefunden, daß die erfindungsgemäßen Copolymere auf Basis von Acrolein und Vinylacetat im Vergleich zu handelsüblichen Komplexbildnem, wie Polyacrylsäure bzw. Maleinsäure eine gute biologische Abbaubarkeit aufweisen. Gegenüber üblichen stickstoffhaltigen Komplexbildnem, wie EDTA, Amino(tri)methylenphosphonsäure, Nitrilotriessigsäure oder N-(2)-hydroxyethyliminodiessigsäure, weisen die erfindungsgemäßen Copolymere auf Basis von Acrolein und Vinylacetat und deren Salze den Vorteil auf, daß es nicht zu einer Eutrophierung oder sonstigen negativen Einwirkung auf biologische Systeme kommt.

Eine weitere Ausführungsform der Erfindung sieht vor, daß die Gerüststoffkombination 1 bis 50 Gew.-%, vorzugsweise 2 bis 30 Gew.-% wenigstens eines vorgenannten Copolymeren auf Basis von Acrolein und Vinylacetat und/oder dessen Salz, 50 bis 99 Gew.-%, vorzugsweise 70 bis 98 Gew.-% Zeolith und/oder amorphe Silikate und/oder kristalline Schichtsilikate der Formel NaMSiₓO₂ₓ₊₁ yH₂O, wobei M Natrium oder Wasserstoff bedeutet, x eine Zahl von 1,9 bis 4 und y eine Zahl von 0 bis 20 ist, sowie gegebenenfalls weitere Gerüststoffe oder Cobuilder enthält.

Nach einer bevorzugten Ausführungsform der vorliegenden Erfindung wird die Gerüststoffkombination mit flüssigen bis wachsartigen Komponenten, vorzugsweise nichtionischen Tensiden, besprüht.

Hierzu dient ein Verfahren zur Herstellung dieser Gerüststoffkombination, bei dem die Gerüststoffkombination durch Mischen, Granulieren und/oder Sprühtrocknung hergestellt wird.

Die Zeolithe kommen in der üblichen hydratisierten, feinkristallinen Form zum Einsatz. Ihr Wassergehalt liegt vorzugsweise zwischen 19 und 22 Gew.-%. Sie weisen praktisch keine Teilchen größer als 30 Mikrometer auf und bestehen vorzugsweise zu wenigstens 80% aus Teilchen einer Größe kleiner als 10 Mikrometer. Ihr Calciumbindevermögen, das nach Angabe der deutschen Patentanmeldung 24 12 837 bestimmt wird, liegt im Bereich von 100 bis 200 mg Calciumoxid pro Gramm. Geeignet sind insbesondere Zeolith A und Zeolith P, ferner auch Zeolith X sowie Mischungen aus A und X und/oder P. Mengenangaben und Gewichtsverhältnisse, die den Gerüststoff betreffen, werden im Rahmen dieser Erfindung - sofern nichts anderes angegeben ist - auf wasserfreie Aktivsubstanz bezogen.

Geeignete Substitute bzw. Teilsubstitute für Phosphate und Zeolith sind einmal kristalline, schichtförmige Natriumsilikate der allgemeinen Formel NaMSiₓO₂ₓ₊₁ yH₂O, wobei M Natrium oder Wasserstoff bedeutet, x eine Zahl von 1,9 bis 4 und y eine Zahl von 0 bis 20 ist, und bevorzugte Werte für x 2,3 oder 4 sind. Derartige kristalline Schichtsilikate werden beispielsweise in der europäischen Patentanmeldung 0 164 514 beschrieben. Bevorzugte kristalline Schichtsilikate dieser Formel sind solche, in denen M für Natrium steht und x die Werte 2 oder 3 annimmt. Insbesondere sind sowohl β- als auch δ-Natriumdisilikate Na₂Si₂O₅ x yH₂O bevorzugt. Weitere Silikate sind amorphe Silikate mit Sekundärwaschvermögen, beispielsweise solche gemäß DE-A 44 00 024, DE-A 44 19 745 und DE-P 44 46 363.4, vor allem Natriumsilikat mit einem molaren Verhältnis Na₂O: SiO₂ von 1:1 bis 1:4,5, vorzugsweise 1:2 bis 1:3,5.

Die erfindungsgemäßen Mittel oder Gerüststoffkombinationen können auch Mischungen aus Zeolith und den kristallinen Schichtsilikaten der vorstehenden Formel enthalten, wobei das Mischungsverhältnis beliebig ist. Vorzugsweise wird jedoch Zeolith entweder allein oder in einem Gewichtsverhältnis Zeolith zu kristallinem Schichtsilikat von 10 : 1 bis 1 : 3 und insbesondere 3 : 1 bis 1 : 1 eingesetzt.

Die vorliegende Erfindung betrifft nach einer weiteren Ausführungsform ein Wasch- und Reinigungsmittel, insbesondere Textilwaschmittel, enthaltend phosphatfreie Gerüststoffe und Komplexbildner, welches dadurch gekennzeichnet ist, daß es Gerüststoffe insgesamt in Mengen von 10 bis 60 Gew.-% enthält, wobei die Gerüststoffe 0,5 bis 20 Gew.-% eines Copolymeren auf Basis von Acrolein und Vinylacetat oder dessen Salz und 80 bis 99,5 Gew.-% sonstiger Gerüststoffe enthält.

Die vorliegende Erfindung betrifft weiter ein Wasch- und Reinigungsmittel, das dadurch gekennzeichnet ist, daß es 0,5 bis 20 Gew.-%, vorzugsweise 1 bis 15 Gew.-% des Copolymeren auf Basis von Acrolein und Vinylacetat und/oder seiner Salze, 0 bis 50 Gew.-%, vorzugsweise 10 bis 35 Gew.-% Zeolith und 0 bis 40 Gew.-%, vorzugsweise 10 bis 30 Gew.-% wenigstens eines amorphen Silikats mit Sekundärwaschvermögen oder eines kristallinen Schichtsilikats enthält, wobei dieses Mittel aber neben dem Copolymeren wenigstens einen weiteren Gerüststoff auf Basis von Zeolith oder Silikat enthält.

Das Mittel weist im allgemeinen ein Schüttgewicht zwischen 300 und 1200 g/l, vorzugsweise zwischen 500 und 1100 g/l auf.

Weiterer Gegenstand der vorliegenden Erfindung ist ein Verfahren zur Herstellung eines granularen Wasch- und Reinigungsmittels der vorstehenden Zusammensetzung, bei dem das Granulat durch Sprühtrocknung hergestellt wird. Alternativ kann das granulare Wasch- und Reinigungsmittel durch ein Granulier- oder Extrudierverfahren hergestellt werden. Bevorzugt ist ein Verfahren zur Herstellung eines granularen Wasch- und Reinigungsmittels, bei dem die vorstehend beschriebene Gerüststoffkombination in Form eines sprühgetrockneten oder granulierten Compounds als Zumischkomponente zu anderen granularen Bestandteilen von Wasch- und Reinigungsmitteln eingesetzt wird.

Die erfindungsgemäßen Wasch- und Reinigungsmittel können zwar noch weitere übliche Gerüststoffe und Komplexbildner, beispielsweise Phosphonate, die vorzugsweise in Form ihrer Natriumsalze eingesetzten Polycarbonsäuren, wie Citronensäure, Adipinsäure, Bernsteinsäure, Glutarsäure, Aminocarbonsäure, Nitrilotriessigsäure (NTA), sofern ein derartiger Einsatz aus ökologischen Gründen nicht zu beanstanden ist, sowie Mischungen aus diesen und (co)-polymere Polycarbonsäuren bzw. Polycarboxylate, wie die Natriumsalze der Polyacrylsäuren oder Polymethacrylsäure, beispielsweise solche mit einer relativen Molekularmasse von 800 bis 150.000 (auf Säure bezogen), wobei insbesondere solche der Acrylsäure mit Methacrylsäure und der Acrylsäure oder Methacrylsäure mit Maleinsäure bevorzugt sind, zusätzlich enthalten. Doch tragen diese zusätzlich eingesetzten Gerüststoffe und Komplexbildner nicht weiter zur signifikanten Verbesserung, insbesondere zu niedrigeren Aschewerten bei. Nach einer bevorzugten Ausführungsform enthält dieses Mittel deshalb keine herkömmlichen copolymeren Polycarbonsäuren bzw. Polycarboxylate des genannten Typs.

Weiterhin ist es bevorzugt, daß es Natriumcarbonat und/oder Kaliumcarbonat in Mengen von 0 bis 20, vorzugsweise 5 bis 15 Gew.-% enthält. Bicarbonate können ebenfalls vorhanden sein.

Phosphonate, und zwar vorzugsweise die neutral reagierenden Natriumsalze von beispielsweise 1-Hydroxyethan-1,1-diphosphonat und Diethylentriaminpentamethylenphosphonat werden häufig als Enzym- oder Bleichstabilisatoren in Mengen von 0,1 bis 1,5 Gew.-% verwendet. Es hat sich jedoch gezeigt, daß die Primärwaschleistung sowie die Bleichmittel- und Enzymstabilität der erfindungsgemäßen Wasch- und Reinigungsmittel durch den Einsatz von Phosphonaten nicht erhöht werden. Überraschenderweise wurde festgestellt, daß die erfindungsgemäßen Mittel, die als Komplexbildner Acrolein-Vinylacetat-Copolymerisate oder Mischungen aus diesen enthalten, im Vergleich zu einem Mittel, das anstelle der erfindungsgemäßen Komplexbildner übliche (co-)polymere Polycarboxylate enthält, bei Textilien einen geringeren Aschewert aufweisen.

Die erfindungsgemäßen Gerüststoffkombinationen können noch weitere Bestandteile enthalten, beispielsweise anorganische, in Wasser alkalisch oder neutral reagierende Salze. Insbesondere ist jedoch bevorzugt, daß die Gerüstkombination mit flüssigen bis wachsartigen Komponenten, beispielsweise Silikonölen und Paraffinölen, vorzugsweise jedoch mit nichtionischen Tensiden besprüht sind.

Außer den genannten Inhaltsstoffen können die erfindungsgemäßen Wasch- und Reinigungsmittel, weitere bekannte, in Wasch- und Reinigungsmitteln üblicherweise eingesetzte Zusatzstoffe, beispielsweise Tenside, Bleichmittel und Bleichaktivatoren, in Wasser alkalisch reagierende Salze, Löslichkeitsverbesserer wie herkömmliche Hydrotrope oder Polyalkylenglykole, beispielsweise Polyethylenglykole, Schauminhibitoren, optische Aufheller, Enzyme, Enzymstabilisatoren, geringe Mengen an neutralen Füllsalzen oder Stellmitteln sowie Farb- und Duftstoffe, Trübungsmittel oder Perlglanzmittel enthalten.

Der Gehalt dieser Wasch- und Reinigungsmittel an anionischen und nichtionischen Tensiden einschließlich Seife beträgt vorzugsweise 10 bis 40 Gew.-%, vorteilhafterweise 12 bis 35 Gew.-% und insbesondere 15 bis 30 Gew.-%.

Als anionische Tenside vom Sulfonattyp kommen beispielsweise C₉ bis C₁₃ Alkylbenzolsulfonate, Olefinsulfonate, das heißt, Gemische aus Alken- und Hydroxyalkansulfonaten sowie Disulfonaten, wie man sie beispielsweise aus C12-C18-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen, beispielsweise durch Sulfochlorierung oder Sulfoxidation mit anschließender Hydrolyse bzw. Neutralisation gewonnen werden. Geeignet sind auch die Ester von α-Sulfofettsäuren (Estersulfonate). Insbesondere kommen dabei Ester von α-Sulfofettsäuren, die durch α-Sulfonierung der Alkylester von Fettsäuren pflanzlichen und/oder tierischen Ursprungs mit 8 bis 20 C-Atomen im Fettsäuremolekül und nachfolgende Neutralisation zu wasserlöslichen Monosalzen hergestellt werden, in Betracht. Vorzugsweise handelt es sich hierbei um die α-sulfonierten Ester der hydrierten Kokos-, Palmkern- oder Talgfettsäuren, wobei auch Sulfonierungsprodukte von ungesättigten Fettsäuren, beispielsweise Ölsäure in geringen Mengen, vorzugsweise in Mengen nicht oberhalb von etwa 2 bis 3 Gew.-%, vorhanden sein können. Insbesondere sind a-Sulfofettsäurealkylester bevorzugt, die eine Alkylkette mit nicht mehr als 4 C-Atomen in der Estergruppe aufweisen, beispielsweise Methylester, Ethylester, Propylester und Butylester. Mit besonderem Vorteil werden die Methylester der α-Sulfofettsäuren (MES) eingesetzt. Weitere geeignete Aniontenside sind die durch Esterspaltung der α-Sulfofettsäurealkylester erhältlichen α-Sulfofettsäuren bzw. ihre Disalze. Die Monosalze der α-Sulfofettsäurealkylester fallen schon bei ihrer großtechnischen Herstellung als wäßrige Mischung in begrenzten Mengen Disalzen an. Auch Mischungen von Monosalzen und Disalzen mit weiteren Tensiden, beispielsweise mit Alkylbenzolsulfonat, sind bevorzugt.

Weitere geeignete Aniontenside sind sulfierte Fettsäureglycerinester. Unter Fettsäureglycerinestem sind die Mono-, Di- und Triester sowie deren Gemische zu verstehen, wie sie bei der Herstellung durch Veresterung durch ein Monoglycerin mit 1 bis 3 Mol Fettsäure oder bei der Veresterung von Triglyceriden mit 0,3 bis 2 Mol Glyzerin gehalten werden. Bevorzugte sulfierte Fettsäureglycerinester sind dabei die Sulfierprodukte von gesättigten Fettsäuren mit 6 bis 22 Kohlenstoffatomen, beispielsweise der Capronsäure, Caprylsäure, Caprinsäure, Myristinsäure, Laurinsäure, Palmitinsäure, Stearinsäure und Behensäure. Geht man dabei von Fetten und Ölen, also natürlichen Gemischen unterschiedlicher Fettsäureglycerinester aus, so ist es erforderlich, die Einsatzprodukte vor der Sulfierung in ansich bekannter Weise mit Sauerstoff weitgehend abzusättigen, d. h., auf Jodzahlen < 5, vorzugsweise < 2 zu härten. Typische Beispiele geeigneter Einsatzstoffe sind Palmöl, Palmkernöl, Palmstearin, Olivenöl, Rüböl, Korianderöl, Sonnenblumenöl, Baumwollsaatöl, Erdnußöl, Leinöl, Lardöl oder Schweineschmalz. Aufgrund ihres hohen natürlichen Anteils an gesättigten Fettsäuren hat es sich jedoch als besonders vorteilhaft erwiesen, von Kokosöl, Palmkemöl oder Rindertalg auszugehen. Die Sulfierung von gesättigten Fettsäuren mit 6 bis 22 Kohlenstoffatomen oder der Mischungen aus Fettsäureglycerinestem mit Jodzahlen < 5, die Fettsäuren mit 6 bis 22 Kohlenstoffatomen enthalten, erfolgt vorzugsweise durch Umsetzung mit gasförmigen Schwefeltrioxid und anschließender Neutralisierung mit wäßrigen Basen, wie sie in der internationalen Patentanmeldung WO 91/9009 angegeben ist.

Die Sulfierprodukte stellen ein komplexes Gemisch dar, das im wesentlichen Mono-, Di- und Triglyceridsulfonate mit α-ständiger und/oder innenständiger Sulfosäuregruppierung enthält. Als Nebenprodukte bilden sich sulfonierte Fettsäuresalze, Glyceridsulfate, Glycerinsulfate, Glyzerin und Seifen. Geht man bei der Sulfierung von gesättigten Fettsäuren oder gehärteten Fettsäureglycerinestergemischen aus, so kann der Anteil der α-sulfonierten Fettsäure-Disalze je nach Verfahrensführung bis etwa 60 Gew.-% betragen.

Geeignet sind auch anionische Tenside auf Basis von Alkansulfonaten, die aus C₁₂-C₁₈-Alkanen, beispielsweise durch Sulfochlorierung oder Sulfoxidation mit anschließender Hydrolyse bzw. Neutralisation gewonnen werden. Die Sulfonatgruppe ist dabei über die gesamte Kohlenstoffkette statistisch verteilt, wobei die sekundären Alkansulfonate überwiegen.

Geeignete anionische Tenside vom Sulfat-Typ sind die Schwefelsäuremonoester aus primären Alkoholen natürlichen oder synthetischen Ursprungs, insbesondere aus Fettalkoholen, z. B. aus Talgfettalkohol, Oleylalkohol, Lauryl-, Myristyl-, Cetyl- oder Stearylalkohol oder den C₁₀-C₂₀-Oxoalkoholen, und diejenigen sekundären Alkohole dieser Kettenlänge. Auch die Schwefelsäuremonoester mit 1 bis 6 Mol Ethylenoxid ethoxylierten Alkohole, wie 2-Methyl-verzweigte C₉-C₁₁-Alkohole mit dem Durchschnitt 3,5 Mol Ethylenoxid, sind geeignet. Bevorzugte Fettalkylsulfate leiten sich von aus Kokosöl, Palm- und Palmkemöl gewonnenen Fettalkoholgemischen, die zusätzlich noch Anteile an ungesättigten Alkoholen, z. B. an Oleylalkohol, enthalten können, ab. Eine bevorzugte Verwendung finden dabei Gemische, in denen der Anteil der Alkylreste zu 50 bis 70 Gew.-% auf C₁₂ zu 18 bis 30 Gew.-% auf C₁₄, zu 5 bis 15 Gew.-% auf C₁₆, unter 3 Gew.-% auf C₁₀ und unter 10 Gew.-% auf C₁₈ verteilt sind.

Ebenso bevorzugte Aniontenside sind die Salze der Alkylsulfobernsteinsäure, die auch als Sulfosuccinate oder als Sulfobernsteinsäureester bezeichnet werden und die Monoester und/oder Diester der Sulfobemsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nicht ionische Tenside darstellen. Dabei sind wiederum Sulfosuccinate, deren Fettalkoholreste sich von ethoxylierten Fettalkoholen mit eingeengter Homologenverteilung ableiten, besonders bevorzugt.

Als weitere anionische Tenside kommen insbesondere Seifen, vorzugsweise in Mengen von 0,5 bis 5 Gew.-% in Betracht. Geeignet sind gesättigte Fettsäureseifen, wie die Salze der Laurinsäure, Myristinsäure, Palmitinsäure oder Stearinsäure, sowie insbesondere aus natürlichen Fettsäuren, z. B. Kokos-, Palmkern- oder Talgfettsäuren, abgeleitete Seifengemische.

Die anionischen Tenside können in Form ihrer Natrium-, Kalium- oder Ammoniumsalze sowie als lösliche Salze organischer Basen, wie Mono-, Di- oder Triethanolamin vorliegen. Vorzugsweise liegend die anionischen Tenside in Form ihrer Natrium- oder Kaliumsalze vor.

Als nichtionische Tenside dienen vorzugsweise flüssige ethoxylierte und/oder propoxylierte Alkohole, die sich von primären Alkoholen mit vorzugsweise 8 bis 18 Kohlenstoffatomen und durchschnittlich 1 bis 12 Mol Alkylenoxid ableiten, in denen der Alkoholrest linear oder in 2-Stellung methylverzweigt sein kann, bzw. lineare oder methylverzweigte Reste im Gemisch enthalten kann, so wie sie üblicherweise in Oxoalkoholresten vorliegen. Insbesondere sind jedoch lineare Reste aus Alkoholen nativen Ursprungs mit 12 bis 18 Kohlenstoffatomen bevorzugt, wie z. B. aus Kokos-, Talgfett- oder Oleylalkohol. Insbesondere werden C₁₂-C₁₄-Alkohole mit drei Mol Ethylenoxid oder vier Mol Ethylenoxid, C₉-C₁₁-Alkohol mit 7 Mol Ethylenoxid, C₁₃-C₁₅-Alkohole mit drei Mol Ethylenoxid, fünf Mol Ethylenoxid, sieben Mol Ethylenoxid oder acht Mol Ethylenoxid, C₁₂-C₁₈-Alkoholen mit drei Mol Ethylenoxid, fünf Mol Ethylenoxid oder sieben Mol Ethylenoxid oder Mischungen aus diesen, wie Mischungen aus C₁₂- bis C₁₄-Alkohol mit drei Mol Ethylenoxid und C₁₂- bis C₁₈-Alkohol mit fünf Mol Ethylenoxid eingesetzt.

Die angegebenen Ethoxylierungsgrade stellen statistische Mittelwerte dar, die für ein spezielles Produkt eine ganze und eine gebrochene Zahl sein können. Bevorzugte Alkoholethoxylate weisen eine eingeengte Homologenverteilung auf (Narrow Range Ethoxylates, NRE). Insbesondere sind Alkoholethoxylate bevorzugt, die durchschnittlich 2 bis 8 Ethylenoxidgruppen aufweisen.

Außerdem können als weitere nichtionische Tenside auch Alkylpolyglycoside der allgemeinen Formel RO (G)ₓ eingesetzt werden, in der R einen primären, geradkettigen oder in 2-Stellung methylverzweigten aliphatischen Rest mit 8 bis 22, vorzugsweise 12 bis 18 C-Atomen bedeutet und G das Symbol ist, das für eine Glucoseeinheit mit 5 oder 6 C-Atomen, vorzugsweise für Glucose, steht. Der Oligomerisierungsgrad x, der die Verteilung von Monoglycosiden oder Oligoglycosiden angibt, ist eine beliebige Zahl zwischen 1 und 10.

Weitere geeignete Tenside sind Polyhydroxyfettsäureamide der allgemeinen Formel in der R₂ - CO für einen aliphatischen Acylrest mit 6 bis 22 Kohlenstoffatomen, R₃ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Vorzugsweise werden als Polyhydroxyfettsäureamide Fettsäure - N - alkylglucamide eingesetzt, in der R₃ für Wasserstoff oder eine Alkylgruppe, R₂ - CO für den Acylrest einer gesättigten oder ungesättigten Fettsäure und [Z] für einen Glucoserest steht.

Unter den als Bleichmittel dienenden, in Wasser Wasserstoffperoxid liefernden Verbindungen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie Wasserstoffperoxid liefernde persaure Salze oder Persäuren, die Perbenzoate, Peroxaphthalate, Diperazelainsäure oder Diperdodekandisäure. Der Gehalt der Mittel an Bleichmittel beträgt vorzugsweise 5 bis 25 Gew.-% und insbesondere 10 bis 20 Gew.-%, wobei vorteilhafterweise Perboratmonohydrat eingesetzt wird.

Um beim Waschen bei einer Temperatur von 60 °C und darunter eine verbesserte Bleichwirkung zu erreichen, können Bleichaktivatoren in die Präparate eingearbeitet werden. Beispiele hierfür sind mit Wasserstoffperoxid organische Persäuren bildende N-Acyl- bzw. O-Acyl-Verbindungen, vorzugsweise N, N'-tetraacylierte Diamine, ferner Carbonsäureanhydride und Ester von Polyolen wie Glucosepentaacetat. Der Gehalt der bleichmittelhaltigen Mittel an Bleichmittelaktivatoren liegt in dem üblichen Bereich, vorzugsweise zwischen 1 und 10 Gew.-% und insbesondere zwischen 2 und 8 Gew.-%. Besonders bevorzugte Bleichaktivatoren sind N,N,N',N'-Tetraacetylethylendiamin und 1,4-Diacetyl-2,4-dioxo-hexahydro-1,3,5-triazin.

Vergrauungsinhibitoren haben die Aufgabe, den von der Faser abgelösten Schmutz in der Flotte suspendiert zu halten und so das Vergrauen zu verhindern. Hierfür sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke und der Cellulose oder Salze von sauren Schwefelsäureestem der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z. B. abgebaute Stärke, Aldehydstärken usw. Auch Polyvinylpyrrolidon ist brauchbar. Bevorzugt werden jedoch Carboxymethylcellulose (Natriumsalz), Methylcellulose, Methylhydroxyethylcellulose und deren Gemische sowie Polyvinylpyrrolidon, beispielsweise in Mengen von 0,1 bis 5 Gew.-%, bezogen auf die Mittel, eingesetzt.

Das Schäumvermögen der Tenside läßt sich durch Kombination geeigneter Tensidtypen steigern oder verringern; eine Verringerung läßt sich ebenfalls durch Zusätze nicht tensidartiger Substanzen erreichen. Ein verringertes Schäumvermögen, das beim Arbeiten in Maschinen erwünscht ist, erreicht man vielfach durch Kombination verschiedener Tensidtypen, z. B. von Sulfaten und/oder Sulfonaten mit nichionischen Tensiden und/oder mit Seifen. Bei Seifen steigt die schaumdämpfende Wirkung mit dem Sättigungsgrad und der C-Zahl des Fettsäuresalzes an. Als schauminhibierende Seifen eignen sich daher solche Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, gegebenenfalls silanierter Kieselsäure sowie Paraffine, Wachse, Mikrokristallinwachse und deren Gemische mit silanierter Kieselsäure. Mit Vorteil werden auch Gemische aus verschiedenen Schauminhibitoren verwendet, z. B. solche aus Silikonen, Paraffinen oder Wachsen. Vorzugsweise sind die Schauminhibitoren auf eine granulare, in Wasser lösliche bzw. dispergierbare Trägersubstanz gebunden.

Als Enzyme kommen insbesondere solche aus der Klasse der Hydrolasen, wie der Proteasen, Esterasen, Lipasen bzw. lipolytisch wirkenden Enzyme, Amylasen, Cellulasen bzw. andere Glykosylhydrolasen und Gemische der genannten Enzyme in Frage. Alle diese Hydrolasen tragen in der Wäsche zur Entfernung von Verfleckungen, wie protein-, fett- oder stärkehaltigen Verfleckungen, und Vergrauungen bei. Cellulasen und andere Glykosylhydrolasen können duch das Entfernen von Pilling und Mikrofibrillen zur Farberhaltung und zur Erhöhung der Weichheit des Textils beitragen. Zur Bleiche bzw. zur Hemmung der Farbübertragung können auch Oxidoreduktasen eingesetzt werden.

Besonders gut geeignet sind aus Bakterienstämmen oder Pilzen, wie Bacillus subtilis, Bacillus licheniformis, Streptomyces griseus und Humicola insolens gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase bzw. lipolytisch wirkenden Enzymen oder Protease und Cellulase oder aus Cellulase und Lipase bzw. lipolytisch wirkenden Enzymen oder aus Protease, Amylase und Lipase bzw. lipolytisch wirkenden Enzymen oder Protease, Lipase bzw. lipolytisch wirkenden Enzymen und Cellulase, insbesondere jedoch Protease- und/oder Lipase-haltige Mischungen bzw. Mischungen mit lipolytisch wirkenden Enzymen von besonderem Interesse. Beispiele für derartige lipolytisch wirkende Enzyme sind die bekannten Cutinasen. Auch Peroxidasen oder Oxidasen haben sich in einigen Fällen als geeignet erwiesen. Zu den geeigneten Amylasen zählen insbesondere α-Amylasen, Iso-Amylasen, Pullulanasen und Pektinasen. Als Cellulasen werden vorzugsweise Cellobiohydrolasen, Endoglucanasen und β-Glucosidasen, die auch Cellobiasen genannt werden, bzw. Mischungen aus diesen eingesetzt. Da sich die verschiedenen Cellulase-Typen durch ihre CMCase- und Avicelase-Aktivitäten unterscheiden, können durch gezielte Mischungen der Cellulasen die gewünschten Aktivitäten eingestellt werden.

Die Enzyme können an Trägerstoffen adsorbiert und/oder in Hüllsubstanzen eingebettet sein, um sie gegen vorzeitige Zersetzung zu schützen. Der Anteil der Enzyme, Enzymmischungen oder Enzymgranulate kann beispielsweise etwa 0,1 bis 5 Gew.-%, vorzugsweise 0,1 bis etwa 2 Gew.-% betragen.

Zusätzlich können die Mittel Enzymstabilisatoren enthalten. Beispielsweise können 0,5 bis 1 Gew.-% Natriumformiat eingesetzt werden. Möglich ist auch der Einsatz von Proteasen, die mit löslichen Calciumsalzen und einem Calciumgehalt von vorzugsweise etwa 1,2 Gew.-%, bezogen auf das Enzym, stabilisiert sind. Besonders vorteilhaft ist jedoch der Einsatz von Borverbindungen, beispielsweise von Borsäure, Boroxid, Borax und anderen Alkalimetallboraten, wie den Salzen der Orthoborsäure (H₃BO₃), der Metaborsäure (HBO₂) und der Pyroborsäure (Tetraborsäure H₂B₄O₇).

Die Mittel können als optische Aufheller Derivate der Diaminostilbendisulfonsäure bzw. deren-Alkalimetall Salze enthalten. Geeignet sind z. B. Salze der 4,4'- bis (2-Anilino-4-morpholino-1,3,5-triacin-6-ylamino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxiethylaminogruppe tragen. Weiterhin können Aufheller vom Typ des substituierten 4,4'-Distyryldiphenyl anwesend sein, z. B. die Verbindung 4,4'- bis (4-Chlor-3-sulfostyry)diphenyl. Auch Gemische der vorgenannten Aufheller können verwendet werden.

Sowohl der erfindungsgemäße Gerüststoff als auch die erfindungsgemäßen Wasch- und Reinigungsmittel können in an sich üblicher Weise, beispielsweise durch Mischen, Granulieren, Extrudieren und/oder durch Sprühtrocknung einer wäßrigen Aufschlämmung und gegebenenfalls anschließende Zumischung von temperaturempfindlichen Komponenten hergestellt werden. Im Falle der Wasch- und Reinigungsmittel können dabei separat hergestellte Gerüststoffe/Gerüststoffkombinationen in Form eines sprühgetrockneten oder granulierten Compounds als Zumischkomponente zu anderen granularen Bestandteilen des Wasch- und Reinigungsmittels eingesetzt werden. Ebenso ist es möglich, die Gerüststoffe und Komplexbildner einzeln und an sich üblicher Weise und beliebiger Reihenfolge in die Mittel einzuarbeiten.

Die Erfindung wird im folgenden durch Ausführungsbeispiele näher erläutert. Hierbei wurde die mittlere Molmasse mittels Gelpermeationschromatographie bestimmt an Lichrosphor Diol Säulen (Merck AG) und mit Phosphatpuffer (pH 7) als Eluentlösung. Als Standard und Kalibrierungsmittel wurde eng verteilte Polyacrylsäure eingesetzt, wie in der DE-A- 44 17 734 (EP-A-0684 265) im einzelnen erläutert.

### Beispiele

### Herstellungsbeispiel

Die Herstellung des Copolymeren auf Basis von Acrolein und Vinylacetat mit einem Mengenverhältnis von 3 : 1 erfolgte in wäßrigen Medien in Gegenwart von Wasserstoffperoxid nach der Lehre der DE-A-44 17 734 (EP-A-0684 265), insbesondere der Ausführungsbeispiele, auf die hier ausdrücklich Bezug genommen wird. Hieraus wurde die Probe A (Feststoffanteil 53 %) und die Probe B (Feststoffanteil 43 %) hergestellt.

### Anwendungsbeispiel

Die erfindungsgemäßen, in Wasch- und Reinigungsmitteln eingesetzten Acrolein-Vinylacetat-Copolymerisate, die allesamt ein besseres Calciumbindevermögen als Polyacrylat, also von mehr als 200 mg Calciumcarbonat pro Gramm aufweisen, wurden hinsichtlich ihrer anwendungstechnischen Eigenschaften in einem Kompaktwaschmittel auf ihre Primär- und Sekundärwascheigenschaften untersucht.

Als Vergleich wurde ein Kompaktwaschmittel eingesetzt, welches ein handelsübliches Acrylsäure-Maleinsäure-Copolymerisat enthielt, gewählt.

Als erfindungsgemäße Produkte wurden gewählt:
A. Ein nach Beispiel 1 hergestelltes Produkt mit einem Feststoffanteil von 53 %, einer Verseifungszahl von 5,8 cm³/g (VZ 2%, 0,1 M NaBr, Oa, 25 °C), einem Calciumbindevermögen von 1600 (mg CaCO₃ pro Gramm Probe bei Raumtemperatur), einer gemäß Zahn-Wellens-Test über 14 Tage ermittelten biologischen Abbaubarkeit von 30 % und einer Essigsäurezahl von 4,0 %.
B. Ein nach Beispiel 2 erhaltenes Produkt mit einem Feststoffanteil von 43 %, einer VZ von 4,8, einem Calciumbindevermögen von 1450, einer biologischen Abbaubarkeit von 39% und einer Essigsäurezahl von 4,5%
und als Vergleich
C. Acrylsäure-Maleinsäure-Copolymerisat (Natriumsalz)
5,5 Gew.-% der Verbindungen A, B oder C wurden 94,5 Gew.-% einer Kompaktwaschmittelzusammensetzung beigegeben, so daß sich folgende Zusammensetzungen aus Kompaktwaschmittel und Cobuilder ergaben:

| Zusammensetzung in Gew.-% | |
|---|---|
| C₉-C₁₃-Alkylbenzolsulfonat-natriumsalz | 9 |
| Talgfettalkoholsulfat | 4 |
| C₁₂-C₁₈-Fettalkohol mit 5 EO | 4,3 |
| Talgfettalkohol mit 5 EO | 1,8 |
| C₁₂-C₁₈-Fettsäureseife-natriumsalz | 0,8 |
| Zeolith (wasserfreie Aktivsubstanz) | 23,5 |
| Natriumcarbonat | 12,6 |
| Natriumsilikat (Na₂O : SiO₂ 1 : 2) | 3 |
| Perboratmonohydrat | 16 |
| TAED | 5,5 |
| Carboxymethylcellulose/Methylcellulose | 0,25 |
| Enzymgranulat | 1 |
| Entschäumergranulat | 0,2 |
| optischer Aufheller | 0,2 |
| Wasser | 11 |
| Salze aus Rohstoffen | Rest |
| Cobuilder A, B oder C | 5,5 |

Die Versuchsbedingungen selbst waren wie folgt:
Übliche Trommel-Haushaltswaschmaschine
Temperatur in der Flotte: 90 °C
Waschmitteldosierung: 5,0 g pro Liter
Wasserhärte: 23° d
Beladung: 3,5 kg weiße Ballastwäsche einschließlich Testgewebe und Testanschmutzung
Anzahl der Wäschen: 25
Hierbei ergaben sich für die Sekundärwaschwirkung, ausgedrückt als Vergrauung in Prozent Remission, gemittelt über die 4 Gewebe: Krefelder Standardgewebe, Bleichnessel, Frottee, Gewirke (jeweils zu 100 % aus Baumwolle) folgende Werte:

| | |
|---|---|
| Anfangswert | 84,6 |
| Waschmittel mit Probe A | 88,3 |
| Waschmittel mit Probe B | 88,6 |
| Waschmittel mit Vergleichssubstanz C | 86,6 |

Das Waschmittel mit den Proben A und B zeigt eine deutliche Verbesserung gegenüber der Vergleichssubstanz C. Weitere deutliche Vorteile bestehen im Umweltverhalten dieses Builders und einer biologischen Abbaubarkeit von 30 bzw. 39%.

## Patentansprüche

1. Gerüststoffkombination aus wenigstens einem Gerüststoff und/oder Komplexbildner und ferner enthaltend wenigstens ein Copolymeres auf Basis von Acrolein und Vinylacetat und/oder dessen Salz, gekennzeichnet durch ein Mengenverhältnis Acrolein zu Vinylacetat von 1 : 1 bis kleiner als 5,7 : 1 und eine mittlere Molekularmasse im Bereich von 3.000 bis 5.000.

2. Gerüststoffkombination nach Anspruch 1, enthaltend 1 bis 50 Gew.-%, vorzugsweise 2 bis 30 Gew.-% wenigstens eines Copolymeren auf Basis von Acrolein und Vinylacetat und/oder dessen Salz, 50 bis 99 Gew.-%, vorzugsweise 70 bis 98 Gew.-% Zeolith und/oder amorphe Silikate und/oder kristalline Schichtsilikate der Formel NaMSiₓO₂ₓ₊₁ yH₂O, wobei M Natrium oder Wasserstoff bedeutet, x eine Zahl von 1,9 bis 4 und y eine Zahl von 0 bis 20 ist.

3. Gerüststoffkombination nach Ansprüchen 1 oder 2, dadurch gekennzeichnet, daß die Gerüststoffkombination mit flüssigen bis wachsartigen Komponenten, vorzugsweise nichtionischen Tensiden besprüht wird.

4. Verfahren zur Herstellung einer Gerüststoffkombination nach Ansprüchen 1 bis 3, dadurch gekennzeichnet, daß die Gerüststoffkombination durch Mischen, Granulieren und/oder durch Sprühtrocknung hergestellt wird.

5. Wasch- und Reinigungsmittel, insbesondere Textilreinigungsmittel, enthaltend phosphatfreie Gerüststoffe und Komplexbildner, dadurch gekennzeichet, daß es Gerüststoffe in Mengen von 10 bis 60 Gew.-% enthält und die Gerüststoffe ein Copolymeres auf Basis Acrolein und Vinylacetat und/oder dessen Salz gemäß Anspruch 1 enthalten.

6. Wasch- und Reinigungsmittel, insbesondere Textilreinigungsmittel, enthaltend phosphatfreie Gerüststoffe und Komplexbildner, dadurch gekennzeichnet, daß es 0,5 bis 20 Gew.-%, vorzugsweise 1 bis 15 Gew.-% des Copolymeren auf Basis von Acrolein und Vinylacetat und/oder seiner Salze nach Ansprüchen 1 bis 4, 0 bis 50 Gew.-%, vorzugsweise 10 bis 35 Gew.-% Zeolith und 0 bis 40 Gew.-%, vorzugsweise 10 bis 30 Gew.-% wenigstens eines amorphen Silikats mit Sekundärwaschvermögen oder eines kristallinen Schichtsilikats enthält, wobei dieses Mittel aber neben dem Copolymeren wenigstens einen weiteren Gerüststoff auf Basis von Zeolith oder Silikat enthält.

7. Mittel nach Ansprüchen 5 oder 6, dadurch gekennzeichnet, daß es 10 bis 40 Gew.-%, vorzugsweise 12 bis 35 Gew.-% anionische und nichtionische Tenside einschließlich Seife enthält.

8. Mittel nach einem der Ansprüche 5 bis 7, dadurch gekennzeichnet, daß es 1 bis 15 Gew.-% Copolymeres auf Basis von Acrolein und Vinylacetat in Form seiner Alkalisalze enthält.

9. Mittel nach einem der Ansprüche 5 bis 8, dadurch gekennzeichnet, daß es keine (co) polymeren Polycarbonsäuren bzw. Polycarboxylate enthält.

10. Mittel nach einem der Ansprüche 5 bis 9, dadurch gekennzeichnet, daß es Natriumcarbonat und/oder Kaliumcarbonat in Mengen von 0 bis 20, vorzugsweise 5 bis 15 Gew.-% enthält.

11. Mittel nach einem der Ansprüche 5 bis 10, dadurch gekennzeichnet, daß es ein Schüttgewicht zwischen 300 bis 1.200 g/l, vorzugsweise zwischen 500 und 1.100 g/l aufweist.

12. Verfahren zur Herstellung eines granularen Wasch- und Reinigungsmittels gemäß einem der Ansprüche 5 bis 11, dadurch gekennzeichnet, daß das Granulat durch Sprühtrocknung hergestellt wird.

13. Verfahren zur Herstellung eines granularen Wasch- und Reinigungsmittels gemäß einem der Ansprüche 5 bis 11, dadurch gekennzeichnet, daß das Granulat durch ein Granulier- oder Extrudierverfahren hergestellt wird.

14. Verfahren zur Herstellung eines granularen Wasch- und Reinigungsmittels gemäß einem der Ansprüche 5 bis 11, dadurch gekennzeichnet, daß die Gerüststoffkombination gemäß Ansprüchen 1 bis 3 in Form eines sprühgetrockneten oder granulierten Compounds als Zumischkomponente zu anderen granularen Bestandteilen von Wasch- und Reinigungsmitteln eingesetzt wird.

## Claims

1. A builder combination of at least one builder and/or complexing agent additionally containing at least one copolymer based on acrolein and vinyl acetate and/or a salt thereof, characterized by a quantity ratio of acrolein to vinyl acetate of 1:1 to less than 5.7:1 and an average molecular weight of 3,000 to 5,000.

2. A builder combination as claimed in claim 1 containing 1 to 50% by weight and preferably 2 to 30% by weight of at least one copolymer based on acrolein and vinyl acetate and/or a salt thereof, 50 to 99% by weight and preferably 70 to 98% by weight of zeolite and/or amorphous silicates and/or crystalline layer silicates with the formula NaMSiₓO₂ₓ₊₁ · yH₂O, where M is sodium or hydrogen, x is a number of 1.9 to 4 and y is a number of 0 to 20.

3. A builder combination as claimed in claim 1 or 2, characterized in that the builder combination is sprayed with liquid to wax-like components, preferably nonionic surfactants.

4. A process for the production of the builder combination claimed in claims 1 to 3, characterized in that the builder combination is produced by mixing, granulation and/or by spray drying.

5. A detergent, more particularly a laundry detergent, containing phosphate-free builders and complexing agents, characterized in that it contains builders in quantities of 10 to 60% by weight and the builders contain a copolymer based on acrolein and vinyl acetate and/or a salt thereof according to claim 1.

6. A detergent, more particularly a laundry detergent, containing phosphate-free builders and complexing agents, characterized in that it contains 0.5 to 20% by weight and preferably 1 to 15% by weight of the copolymer based on acrolein and vinyl acetate and/or salts thereof according to claims 1 to 4, 0 to 50% by weight and preferably 10 to 35% by weight of zeolite and 0 to 40% by weight and preferably 10 to 30% by weight of at least one amorphous silicate with multiple wash cycle performance or a crystalline layered silicate, the detergent containing at least one other zeolite- or silicate-based builder besides the copolymer.

7. A detergent as claimed in claim 5 or 6, characterized in that it contains 10 to 40% by weight and preferably 12 to 35% by weight of anionic and nonionic surfactants, including soap.

8. A detergent as claimed in any of claims 5 to 7, characterized in that it contains 1 to 15% by weight of copolymer based on acrolein and vinyl acetate in the form of its alkali metal salts.

9. A detergent as claimed in any of claims 5 to 8, characterized in that it does not contain any (co)polymeric polycarboxylic acids or polycarboxylates.

10. A detergent as claimed in any of claims 5 to 9, characterized in that it contains sodium carbonate and/or potassium carbonate in quantities of 0 to 20% by weight and preferably 5 to 15% by weight.

11. A detergent as claimed in any of claims 5 to 10, characterized in that it has a bulk density of 300 to 1,200 g/l and preferably in the range from 500 to 1,100 g/l.

12. A process for the production of the granular detergent claimed in any of claims 5 to 11, characterized in that the granules are produced by spray drying.

13. A process for the production of the granular detergent claimed in any of claims 5 to 11, characterized in that the granules are produced by a granulation or extrusion process.

14. A process for the production of the granular detergent claimed in any of claims 5 to 11, characterized in that the builder combination claimed in claims 1 to 3 is used in the form of a spray-dried or granulated compound for addition to other granular components of detergents.

## Revendications

1. Combinaison d'adjuvants constituée d'au moins un adjuvant et/ou un complexant et renfermant en outre au moins un copolymère à base d'acroléine et d'acétate de vinyle et/ou du sel de celui-ci, caractérisée par un rapport des quantités entre l'acroléine et l'acétate de vinyle compris entre 1:1 et moins de 5,7:1, ainsi que par une masse moléculaire moyenne dans l'intervalle de 3000 à 5000.

2. Combinaison d'adjuvants selon la revendication 1, renfermant 1 à 50 % en poids, de préférence 2 à 30 % en poids d'au moins un copolymère à base d'acroléine et d'acétate de vinyle et/ou du sel de celui-ci, 50 à 99 % en poids, de préférence 70 à 98 % en poids de zéolithe et/ou de silicates amorphes et/ou de silicates lamellaires cristallins de la formule NaMSiₓO₂ₓ₊₁ · yH₂O, dans laquelle M représente le sodium ou l'hydrogène, x correspond à un nombre de 1,9 à 4 et y est un nombre de 0 à 20.

3. Combinaison d'adjuvants selon les revendications 1 ou 2, caractérisée en ce que la combinaison d'adjuvants est soumise à une pulvérisation par des composants liquides à cireux, de préférence des tensioactifs non ioniques.

4. Procédé de production d'une combinaison d'adjuvants selon les revendications 1 à 3, caractérisée en ce que ladite combinaison d'adjuvants est produite par mélangeage, granulation et/ou séchage par pulvérisation.

5. Produit de lavage et de nettoyage, en particulier, produit de lavage pour les textiles, contenant des complexants et des adjuvants sans phosphates, qui est caractérisé en ce qu'il renferme des adjuvants en proportions de 10 à 60 % en poids et en ce que lesdits adjuvants contiennent un copolymère à base d'acroléine et d'acétate de vinyle et/ou du sel de celui-ci selon la revendication 1.

6. Produit de lavage et de nettoyage, en particulier produit pour le lavage des textiles, contenant des complexants et des adjuvants sans phosphates, qui est caractérisé en ce qu'il renferme 0,5 à 20 % en poids, de préférence 1 à 15 % en poids du copolymère à base d'acroléine et d'acétate de vinyle et/ou des sels de celui-ci selon les revendications 1 à 4, 0 à 50 % en poids, de préférence 10 à 35 % en poids de zéolithe et 0 à 40 % en poids, de préférence 10 à 30 % en poids d'au moins un silicate amorphe possédant un pouvoir lavant secondaire ou d'un silicate lamellaire cristallin, ce produit renfermant toutefois en plus du copolymère, au moins un autre adjuvant à base de zéolithe ou de silicate.

7. Produit selon les revendications 5 ou 6, caractérisé en ce qu'il renferme 10 à 40 % en poids, de préférence 12 à 35 % en poids de tensioactifs anioniques et non ioniques, y compris du savon.

8. Produit selon une des revendications 5 à 7, caractérisé en ce qu'il renferme 1 à 15 % en poids du copolymère à base d'acroléine et d'acétate de vinyle sous la forme des sels de métaux alcalins de celui-ci.

9. Produit selon une des revendications 5 à 8, caractérisé en ce qu'il ne renferme pas d'acides polycarboxyliques ou de polycarboxylates (co)polymères.

10. Produit selon une des revendications 5 à 9, caractérisé en ce qu'il renferme du carbonate de sodium et/ou de potassium en proportions de 0 à 20, de préférence de 5 à 15 % en poids.

11. Produit selon une des revendications 5 à 10, caractérisé en ce qu'il présente une densité en vrac entre 300 et 1200 g/l, de préférence entre 500 et 1100 g/l.

12. Procédé de production d'un produit de lavage ou de nettoyage granulaire selon une des revendications 5 à 11, caractérisé en ce que le granulé est produit par séchage par pulvérisation.

13. Procédé de production d'un produit de lavage ou de nettoyage granulaire selon une des revendications 5 à 11, caractérisé en ce que le granulé est produit par un procédé de granulation ou d'extrusion.

14. Procédé de production d'un produit de lavage ou de nettoyage granulaire selon une des revendications 5 à 11, caractérisé en ce que la combinaison d'adjuvants selon les revendications 1 à 3 est mise en oeuvre sous la forme d'un compound séché par pulvérisation ou granulé comme composant d'addition par mélangeage aux autres constituants granulaires des produits de lavage et de nettoyage.
